# EUROPÄISCHE PATENTSCHRIFT

(11) **EP 0 179 977 B1**
(45) Veröffentlichungstag und Bekanntmachung des Hinweises auf die Patenterteilung: **09.08.1989**
(21) Anmeldenummer: 85105800.8
(22) Anmeldetag: 11.05.1985
(51) Int. Cl.: B41J 3/38

(54) **Verfahren und Vorrichtung zum Bedrucken eines Substrates durch Heissprägen**
Method and apparatus for the thermal embossing of a substrate
Méthode et appareil pour l'estampage à chaud d'un substrat

(30) Priorität: 02.11.1984 DE 3440131
(43) Veröffentlichungstag der Anmeldung: 07.05.1986
(73) Patentinhaber: AVERY INTERNATIONAL CORPORATION, Pasadena California 91109 (US)
(72) Erfinder: Seidl, Maximilian R., D-8000 München 81 (DE)
(74) Vertreter: Eisenführ, Speiser & Partner

(56) Entgegenhaltungen:
- EP-A- 0 114 975
- CH-A- 560 599
- DE-A- 2 156 132
- DE-A- 2 341 181
- DE-A- 3 416 799

## Beschreibung

Die Erfindung betrifft ein Verfahren nebst Vorrichtung zum Bedrucken eines Substrates durch Heissprägen, bei dem das Substrat und eine mit einer Farbkörperschicht versehene Prägefolie mit der Farbkörperschicht der zu bedruckenden Oberfläche des Substrates gegenüberliegend gemeinsam durch eine Prägestation geführt werden, in der das Substrat und die Prägefolie unter Wärmeeinwirkung zwischen einem Druckstock und einem Gegendruckelement unter Übertragung von Farbkörpem auf das Substrat zusammengepreßt werden.

In vielen Zweigen der Industrie werden zur Kennzeichnung von Produkten Etiketten oder Typenschilder benötigt. Als Beispiel sei auf die Textilhersteller und die Hersteller elektrischer/elektronischer Geräte verwiesen, von denen erstere ihre gewebten und nichtgewebten Materialien mit Etiketten versehen, die dem Verbraucher Auskunft über Größen, Reinigungsmöglichkeiten, Waschtemperaturen etc. geben sollen, während letztere ihre Erzeugnisse insbesondere mit Seriennummem versehen müssen.

Alle diese Verbraucher von Etiketten, Typenschildem etc. fordern immer wieder die Erfüllung von zwei bislang nicht zu vereinbarenden Bedingungen, nämlich Dauerhaftigkeit und schnelle Veränderbarkeit der variablen Daten.

Etiketten müssen je nach Einsatzzweck relativ rauhen Behandlungsvorgängen wiederstehen können, z. B. häufigem Waschen und chemischen Reinigungsmitteln. Letzteres trifft auch für Typenschilder zu, die mit solchen Mitteln gesäubert werden. Gleichwohl wird von den jeweiligen Kennzeichnungsträgem erwartet, daß sie über lange Zeiträume hinweg gut lesbar bleiben.

Ein anderes Problem sind die variablen Daten auf den Kennzeichnungsträgem. So tragen beispielsweise Typenschilder regelmäßig fortlaufende Nummern mit der Folge, daß jedes Typenschild im Grunde genommen ein Unikat ist Variierende Angaben kommen aber auch bei der textilen Kennzeichnung vor, so z. B. bei den Angaben von Produktionslots, Farb- oder Größenangaben. Es versteht sich, daß in der Massenproduktion solcher Typenschilder und Etiketten angestrebt werden muß, die Kennzeichnungsträger schnell und problemlos herzustellen.

Beim Herstellen von Kennzeichnungsträgem mit variablen Angaben wird heute überwiegend mit Nadeldruckem gearbeitet. Diese übertragen die ihnen von einem Rechner vorgegebenen Angaben seriell oder zeilenweise mit Nadeldruckköpfen auf das Substrat und verwenden Farb-oder Karbonbänder. Sie erzeugen jedoch keinen besonders sauberen Druck und liefem vor allem keinen zufriedenstellend wasch- und reinigungsbeständigen Aufdruck. Die für diese Zwecke verfügbaren Farbstoffe werden vergleichsweise leicht ausgewaschen oder können unter Umständen sogar abfärben. Überhaupt nicht verwendbar ist dieses Druckverfahren zum Bedrucken von vergleichsweise offen gewebten textilen Etiketten, weil die vergleichsweise flüssige Farbe verläuft. Das problemlose Behandeln variabler Daten bei diesem Druckverfahren geht also einher mit der mangelhaften Haltbarkeit des Druckes.

Diesem einen bekannten Verfahren steht der Heissprägedruck gegenüber, der wasch- und reinigungsbeständige Kennzeichnungsträger von hervorragender Qualität liefert, und für den Farbtöne und -Qualitäten in außerordentlicher Vielfalt zur Verfügung stehen (vgl. CH-A-560 599 oder DE-A-2 156 132). Zeitaufwendig ist bei diesem Druckverfahren jedoch der Informationswechsel, d. h. also die Einfügung variabler Daten, da die Schrift oder das Druckbild mit Hilfe eines Typenbiocks oder Klischees auf das zu bedruckende Substrat aufgebracht wird, so daß Typenblöcke bzw. Klischees für den Druck variabier Daten jeweils ausgewechselt werden müssen.

Der Erfindung liegt die Aufgabe zugrunde, ein Druckverfahren nebst Vorrichtung vorzuschlagen, das Dauerhaftigkeit mit der Möglichkeit des Drucks variabler Daten verbindet und gleichwohl preiswert sowie automatisch arbeiten kann.

Die Lösung dieser Aufgabe besteht in der Anwendung des gattungsgemäßen Verfahrens, bei dem mindestens die Prägefolie vor dem Erreichen der Prägestation vorgeheizt und die Prägekraft punkt- oder zeichenweise seriell aufeinanderfolgend aufgebracht wird.

Bevorzugt wird hierbei, daß die Prägefolie in der Prägestation mit ihrer farbkörperfreien Oberfläche in Kontakt mit dem Gegendruckelement gebracht wird, das seinerseits beheizt ist, während das Substrat in der Prägestation von seiner Rückfläche her von dem Druckstock beaufschlagt wird.

Mit Vorteil kann auch vorgesehen sein, daß die Prägefolie in der Prägestation mit ihrer farbkörperfreien Oberfläche in Kontakt mit dem Druckstock und auf seiner Vorschubbahn bis unmittelbar vor dem Erreichen der Prägestation beheizt wird, während das Substrat in der Prägestation mit seiner unbedruckt bleibenden Rückfläche in Kontakt mit dem gegebenenfalls beheizten Gegendruckelement geführt wird.

Während bei dem herkömmlichen Heissprägedruck der Druckstock beheizt war und auf die farbkörperfreie Oberfläche der Prägefolie aufgepreßt wurde, die sich ihrerseits über das Substrat auf dem Gegendruckelement abstützte, wird nun entgegengesetzt verfahren. Die zum Übertragen der Farbkörper auf das Substrat erforderliche Wärme wird durch das beheizte Gegendruckelement und gegebenenfalls durch ein Vorheizen in die Farbkörperschicht eingebracht, so daß der Anwender in der Ausgestaltung des Druckstocks frei wird und dort auch wärmeempfindliche Mechaniken, wie z. B. die Nadelmatrix eines Nadeldruckkopfes oder eine Zahlenradmechanik anstelle bzw. zusätzlich zu dem Klischee einsetzen kann. Die Vorzüge des Heissprägedrucks bleiben somit voll erhalten, während die Vorzüge des Nadeldruckverfahrens hinzugekommen sind.

Eine bevorzugte Vorrichtung zum Ausführen des Verfahrens zeichnet sich erfindungsgemäß dadurch aus, daß in der Prägestation auf der Seite der Rückfläche des Substrates ein Nadeldruckkopf und ihm gegenüberliegend ein beheizter Gegendruckbalken angeordnet ist, der eine in Kontakt mit der Prägefolie befindliche, vor der Prägestation liegende Oberfläche bzw. ein zusätzliches Heizelement aufweist.

Alternativ kann vorgesehen sein, daß in der Prägestation auf der Seite der freien Oberfläche der Prägefolie ein Nadeldruckkopf und ihm gegenüberliegend sowie in Kontakt mit der Rückfläche des Substrates ein ggf. beheizter Gegendruckbalken angeordnet ist, und daß in Kontakt mit der Prägefolie in einem Bereich vor der Prägestation ein Heizelement angeordnet ist.

Weitere vorteilhafte Ausgestaltungen des erfindungsgemäßen Verfahrens und der Vorrichtungen zum Ausführen des Verfahrens sind in den Unteransprüchen angegeben. Dabei sei hervorgehoben, daß sich die Verwendbarkeit eines von Hause aus wärmeempfindlichen Nadeldruckkopfes recht überraschend herausgestellt hat, wenn man sich vergegenwärtigt, daß der Druckstock beim herkömmlichen Heissprägedruck eine Verweilzeit auf der Folie von etwa einer Zehntelsekunde hat, während bei der punktweisen Übertragung der Prägekraft mittels eines Nadeldruckkopfes eine Kontaktzeit in der Größenordnung von nur noch einer Tausendstelsekunde zur Verfügung steht.

Verfahren und Vorrichtung gemäß der Erfindung werden nachstehend unter Bezugnahme auf die beigefügte schematische Zeichnung erläutert. In der Zeichnung zeigen :
Fig. 1 ein Perspektivdarstellung einer ersten Ausführungsform der Erfindung, bei der der Druckkopf auf der Seite der unbedruckt bleibenden Rückfläche des Substrates angeordnet ist;
Fig. 2 eine schematische Seitenansicht der ersten Ausführungsform ;
Fig. 3 eine der Fig. 1 entsprechende Perspektivdarstellung eines zweiten Ausführungsbeispiels, bei dem der Druckkopf auf der Seite der farbkörperfreien Oberfläche der Prägefolie angeordnet ist und
Fig. 4 eine der Fig. 2 entsprechende Ansicht der zweiten Ausführungsform.

Gemäß Fig. 1 und 2 werden ein zu bedruckendes Substrat 10 und eine herkömmliche Prägefolie 20 gemeinsam einer Prägestation 30 zugeführt, die einerseits von einem Gegendruckelement 40 in Form eines Druckbalkens und andererseits von einem Druckstock 50 in Form eines Nadeldruckkopfes definiert wird.

Das Substrat hat eine zu bedruckende Oberfläche 12 und eine Rückfläche 14. Der Nadeldruckkopf 50 befindet sich in diesem Ausführungsbeispiel auf der Seite der Rückfläche 14 des Substrates 10 und ist in einer durch einen Pfeil 52 angedeuteten Bewegungsbahn quer zur Vorschubrichtung des Substrates hin und her bewegbar in einem nicht dargestellten Maschinengestell angeordnet. Die Vorschubrichtung des Substrates durch die Präge station 30 ist durch einen Pfeil 16 angedeutet. Es versteht sich, daß der Transport des Substrates 10 und auch der Prägefolie 20 im Bereich der Prägestation 30 während des eigentlichen Druckvorgangs kurz unterbrochen wird.

Die Prägefolie 20 hat einen bekannten Aufbau und ist somit auf ihrer der Oberfläche 12 des Substrates 10 gegenüberliegenden Seite mit einer herkömmlichen Farbkörperschicht 22 versehen. Auf diese Farbkörperschicht folgen in bekannter Weise eine nicht dargestellte Sperrschicht und hierauf eine Trägerfolie. Die freiliegende Oberfläche der Trägerfolie bildet somit die in der Zeichnung mit 24 bezeichnete Oberfläche der Prägefolie 20.

Auf ihrem Wege zur Prägestation 30 durchläuft die Prägefolie 20 eine Vorheizzone, die in dem Ausführungsbeispiel aus einer die Oberfläche 24 der Prägefolie 20 berührenden beheizten Metallplatte 60 besteht. In der Darstellung gemäß Fig. 1 ist die Metallplatte 60 ein separates Element. Sie kann aber wärmeleitend mit dem Druckbalken 40 verbunden oder aber einstückig mit diesem ausgebildet sein, woduch der in Fig. 1 sichtbare Spalt zwischen den Teilen 60, 40 entfällt. Ein entsprechend verlängerter Druckbalken 40 ist in Fig. 2 gezeigt.

Das Heizelement bzw. die Metallplatte 60 hat quer zur Vorschubrichtung 18 der Prägefolie 20 eine solche Größe, daß die Farbkörperschicht im gesamten Bereich der Bewegungsbahn 52 des Nadeldruckkopfes 50 vorgeheizt werden kann. In Vorschubrichtung der Prägefolie hat das Heizelement unter Berücksichtigung seiner Temperatur eine solche Länge, daß die Farbkörper beim Erreichen des Druckbalkens 40 soweit aufgeheizt sind, daß sie bei der punktförmig aufgebrachten Prägekraft auf das Substrat 10 sauber übertragen werden.

Dem Heizelement 60 und dem Gegendruckelement 40 sind thermostatische Regler für die Einhaltung der benötigten Temperaturen zugeordnet, und es kann vorgesehen sein, daß der gesamte Heizbereich 60, 40 in Zonen unterschiedlicher Temperatur aufgeteilt ist.

In Fig. 2 ist eine Seitenansicht einer praktischen Ausführungsform des ersten Beispiels gemäß Fig. 1 dargestellt. Der Übersicht halber ist auch hier - und in den übrigen Figuren - auf die zeichnerische Darstellung des Maschinengestells, von Antriebseinrichtungen und von elektrischen/elektronischen Einrichtungen abgesehen worden ; diese Bestandteile der Vorrichtung zusammenzustellen liegt im Bereich des Fachwissens einer in üblicher Weise ausgebildeten Person, die sich mit dem Entwurf und dem Betrieb von Druckern und Heissprägeeinrichtungen beschäftigt.

Die Vorschubrichtung 16 des Substrates 10 verläuft in Fig. 2 von rechts nach links. Das Substrat 10 wird von einer im Maschinengestell gelagerten - nicht dargestellten - Vorratsrolle mit Hilfe eines Paares von Transportrollen 62', 62" abgezogen, welches sich in Vorschubrichtung hinter der Prägestation (30) befindet und im Bedarfsfall von einem weiteren Transportrollenpaar in Vorschubrichtung vor der Prägestation unterstützt werden kann. Das in üblicher Weise aus einer textilen Materialbahn bestehende Substrat 10 wird vor der Prägestation 30 entlang einer leicht gekrümmten Oberfläche eines Führungskörpers 54 und im Kontakt mit dieser Oberfläche geführt. Der Führungskörper 54 ist im Ausführungsbeispiel beheizt. Seine Temparatur ist thermostatisch geregelt.

Die Prägefolie 20 wird mit Hilfe eines Paares von Transportrollen 64', 64" von einer nicht dargestellten, im Maschinengestell gelagerten Vorratsrolle abgezogen. Nach dem Passieren der Transportrollen 64', 64" gelangt die Prägefolie 20 in Kontakt mit einer leicht gekrümmten Oberfläche 44 des Druckbalkens 40, wird am Ende der Oberfläche 44 in die Prägestation 30 sowie dort parallel verlaufend zum Substrat 10 umgelenkt, passiert am Ende der Prägestation 30 eine Umlenkkante 42 des Druckbalkens 40 und verläuft von dort mit Abstand von einer Oberfläche 46 des Druckbalkens 40 etwa senkrecht zur Vorschubrichtung 16 des Substrates 10 zu einem weiteren paar von Transportrollen 66', 66", das ebenso wie alle anderen angesprochenen TransportrollenPaare angetrieben ist

Durch die Orientierung der gekrümmten Oberfläche 44 mit Bezug auf die Lage der Transportrollen 64', 64" und durch den von den weiteren Transportrollen 66', 66" ausgeübten Zug, wird die Prägefolie 20 in engem Kontakt mit der Oberfläche 44 bis hin zur Umlenkkante 42 gehalten und vom Druckbalken 40 aufgeheizt. Wie auch in der Darstellung gemäß Figur 1 findet die Aufheizung der Prägefolie 20 von deren freiliegender Oberfläche 24 aus statt.

Eine zusätzliche Beheizung der Prägefolie 20 kann ausweislich Figur 2 durch Wärmestrahlung von einer Oberfläche 56 des Führungskörpers 54 auf die Farbkörperschicht 22 der Prägefolie 20 vorgenommen werden. Die Oberfläche 56 bildet zusammen mit der Oberfläche 44 einen V-förmigen Spalt, der sich in Richtung auf die Prägestation 30 verjüngt. Die Abstandsverringerung der Oberfläche 56 von der Farbkörperschicht 22 führt zu einer Zunahme der auf die Farbkörperschicht 22 treffenden Wärmestrahlung der Oberfläche 56 bis unmittelbar vor dem Erreichen der Prägestation 30. Das Maß dieser Wärmestrahlung läßt sich nicht nur durch eine Variation der Temperatur des Führungskörpers 54 sondern auch dadurch variieren, daß der Führungskörper 54 als Ganzes parallel zur Vorschubrichtung 16 verschiebbar im Maschinengestell angeordnet ist. Auch kann durch eine verstellbare Lagerung des Führungskörpers 54 im Maschinengestell erreicht werden, daß der V-Winkel zwischen den Oberflächen 44 und 56 veränderbar ist.

Die Erwärmung der Prägefolie 20 im Bereich des Druckbalkens 40 führt zu einer Dehnung der Prägefolie 20 in Richtung ihres Vorschubes 18. Um nun zu erreichen, daß die Prägefolie 20 gleichwohl immer stramm am Druckbalken 40 anliegt und flatterfrei über die Umlenkkante 42 geführt wird ist vorgesehen, daß die Umfangsgeschwindigkeit der Transportrollen 66', 66" etwas größer ist als diejenige der Transportrollen 64', 64". In der Praxis hat sich ein Unterschied der Umfangsgeschwindigkeiten von etwa 0,5 % als gut geeignet herausgestellt.

Schließlich sei zur Bedeutung der Umlenkkante 42 noch darauf aufmerksam gemacht, daß diese in Vorschubrichtung möglichst dicht hinter den Nadeln des Druckstocks 50 liegen soll. Auf diese Weise wird erreicht, daß die Prägefolie 20 unmittelbar nach Erzeugung des Druckbildes durch den Druckstock 50 vom Substrat 10 abgezogen wird. Es kann dadurch nicht zu einer Verklebung von Prägefolie und Substrat im Bereich des Druckbildes kommen, da die Farbkörper an dieser Stelle noch ausreichend weich sind.

Das bisher beschriebene Ausführungsbeispiel wird man bevorzugt dann einsetzen, wenn das Substrat eine gewisse Dicke nicht überschreitet und wenn der eingesetzte Druckstock 50 eine vergleichsweise große Wärmeempfindlichkeit hat.

Das Ausführungsbeispiel gemäß den Figuren 3 und 4 unterscheidet sich von dem ersten Ausführungsbeispiel der Erfindung im wesentlichen nur dadurch, daß die Lage von Druckstock und Druckbalken mit Bezug auf das Substrat 10 und die Prägefolie 20 vertauscht ist. Demgemäß werden bei der Beschreibung des zweiten Ausführungsbeispiels weitestgehend dieselben Bezugszeichen wie im ersten Ausführungsbeispiel verwendet. Soweit nachstehend nichts anderes gesagt ist, treffen alle bisherigen Ausführungen auch auf das zweite Ausführungsbeispiel sinngemäß oder identisch zu.

Im zweiten Ausführungsbeispiel wird das zu bedruckende Substrat in Vorschubrichtung 16 mit seiner Rückfläche 14 auf dem Druckbalken 40 liegend durch die Prägestation 30 hindurchgeführt. Der Druckbalken ist in diesem Ausführungsbeispiel schematisch als in Vorschubrichtung 16 längliche Platte ausgeführt, die beheizt und in ihrer Temperatur thermostatisch geregelt sein kann. Wie die Darstellung der Figur 3 zeigt, endet der plattenförmige Druckbalken in Vorschubrichtung 16 unmittelbar hinter der Prägestation 30.

Die Prägefolie 20 wird der Prägestation 30 V-förmig zugeführt, so daß sich Prägefolie und Substrat erst an der Prägestation 30 oder unmittelbar davor treffen. Die Farbkörperschicht 22 der Prägefolie 20 liegt dem Substrat 10 gegenüber, und die Prägefolie 20 kontaktiert mit ihrer freiliegenden Oberfläche 24 auf dem Weg zur Prägestation 30 ein Heizelement 70, welches soweit als möglich an die Prägestation 30 herangeführt ist und sich entgegen der Vorschubrichtung der Prägefolie 20 um ein zum optimalen Aufheizen der Prägefolie ausreichendes Maß von der Prägestation 30 hinweg erstreckt. Das die Prägefolie 20 Gerührende Heizelement 70 ist wiederum mit mindestens einer Heizpatrone ausgerüstet, deren Wärmeabgabe thermostatisch geregelt ist.

Die Prägestation 30 wird in diesem Ausführungsbeispiel von dem in Vorschubrichtung 16 letzten Abschnitt des Druckbalkens 40 und dem diesem Abschnitt gegenüberliegendem Druckstock 50 definiert. Figur 3 und Figur 4 zeigen, daß der Prägevorgang in diesem Ausführungsbeispiel von der freiliegenden Oberfläche 24 der Prägefolie 20 aus vorgenommen wird. Da die Prägekraft, die beispielsweise von den Nadeln eines den Druckstock 50 bildenden Nadeldruckkopfes ausgeübt wird nur die sehr dünne Trägerfolie und die ebenfalls sehr dünne Sperrschicht der Prägefolie 20 überwinden muß, bevor sie die Farbkörperschicht der Prägefolie erreicht, spielt die Dicke des zu bedruckenden Substrates 10 sowie dessen Material keinerlei Rolle mehr für ein quantitativ hochwertiges Druckbild.

Um das Haftproblem zwischen Prägefolie 20 und Substrat 10 nach dem Druckvorgang auszuschalten, wird auch im Ausführungsbeispiel gemäß Figur 3 eine scharfe Ablenkung der prägefolie 20 aus ihrer Bewegungsrichtung innerhalb der Prägestation 30 vorgenommen. Zu diesem Zweck ist in Vorschubrichtung 16 unmittelbar folgend auf die Prägestation 30 ein Messerbalken 80 vorgesehen, dessen vergleichsweise scharfe Kante Analog der Umlenkkante 42 des ersten Ausführungsbeispiels wird.

Während Figur 3 die prinzipielle Anordnung der verschiedenen Elemente darstellen soll, zeigt Figur 4 in schematischer Seitenansicht die Anordnung der verschiedenen Elemente einer praktischen Ausführungsform des zweiten Ausführungsbeispiels.

Das Substrat 10 wird mit Hilfe der Transportrollen 62', 62" von einer nicht dargestellten Vorratsrolle abgezogen. Es verläuft zunächst über eine horizontal ausgerichtete Oberfläche 43 des länglichen Druckbalkens 40 und wird dann entsprechend der gezeichneten Lage einer weiteren Oberfläche 41 des Druckbalkens schräg nach unten weisend durch die Prägestation 30 hindurchgezogen. Der Druckbalken 40 kann wiederum beheizt sein und das Transportrollenpaar 62', 62" zieht das Substrat 10 schrittweise durch die Prägestation 30 hindurch. Es versteht sich, daß der Transport - wie bereits erwähnt - während des eigentlichen Druckvorganges stoppt. Die Richtungsänderung der Bahn des Substrates 10 am Übergang der Oberflächen 43, 41 des Druckbalkens 40 dient einerseits einem nachstehend noch erläuterten Zweck und bewirkt zusätzlich eine ruhige Lage des Substrates in der Prägestation 30.

Die Prägefolie 20 wird wiederum mit Hilfe von zwei Paaren von Transportrollen 64', 64"/66', 66" von einer Vorratsrolle kommend durch die Prägestation 30 hindurchgeführt.

Zwischen dem ersten Paar von Transportrollen 64", 64" und der Prägestation 30 befindet sich das Heizelement 70 mit dem gezeichneten gekrümmten Verlauf seiner die freie Oberfläche -24 der Prägefolie 20 kontaktierenden Oberfläche 74. An seinem der Prägestation 30 zugekehrten Ende ist das Heizelement 70 mit einem Vorsprung 72 versehen, so daß die Prägefolie 20 bis unmittelbar vor dem Erreichen der Prägestation 30 Wärme aufnehmen kann.

Der Druckstock 50 hat wiederum die Form eines handelsüblichen Nadeldruckkopfes. Er ist mit seiner Längsachse senkrecht zur Oberfläche 41 des Druckbalkens 40 ausgerichtet. Seine Nadeln beaufschlagen die frei Oberfläche 24 der Prägefolie 20. Die in Figur 4 erkennbare Schrägstellung des Druckstocks 50 - entsprechend der Neigung der Oberfläche 41 - dient einer Verringerung der Aufheizung des Druckkopfes.

Gut erkennbar ist in Figur 4 die Positionierung des Messerbalkens 80. Seine dem Substrat 10 gegenüberliegende frei Umlenkkante ragt bis an die Bahn des Druckstocks 50 im Bereich der Prägestation 30 heran, so daß sich die Prägefofie 20 unmittelbar nach dem Passieren der Prägestation 30 vom Substrat 10 abhebt. Der gekrümmte Verlauf der Oberfläche 74 des Heizelementes 70 und die Gestaltung sowie Anordnung des Messerbalkens 80 führen in Verbindung mit der Lage der zugehörigen Transportrollen 64', 64", 66', 66" zu einer grundsätzlich gekrümmten Bahn der Prägefolie 20, so daß auch diese im Bereich der Prägestation 30 flatterfrei positioniert ist.

Es sei abschließend darauf hingewiesen, daß der sich in Figur 4 senkrecht zur Zeichnungsebene im Maschinengestell bewegende Druckstock 50 nicht der bevorzugte Nadeldruckkopf zu sein braucht. Mit gleichem Erfolg läßt sich auch ein anderer Druckkopf verwenden, der die Prägekraft seriell, z. B. zeichenweise erzeugt. Typenradoder Kettendrucker seien als Beispiele genannt.

## Patentansprüche

1. Verfahren zum Bedrucken eines Substrates durch Heissprägen, bei dem das Substrat und eine mit einer Farbkörperschicht versehene Prägefolie mit der Farbkörperschicht der zu bedruckenden Oberfläche des Substrates gegenüberliegend, gemeinsam durch eine Prägestation geführt werden, in der das Substrat und die Prägefolie unter Wärmeeinwirkung zwischen einem Druckstock und einem Gegendruckelement unter Übertragung von Farbkörpem auf das Substrat zusammengepreßt werden, dadurch gekennzeichnet, daß mindestens die Prägefolie (20) vor dem Erreichen der Prägestation (30) vorgeheizt und die Prägekraft punkt- oder zeichenweise seriell aufeinanderfolgend aufgebracht wird.

2. Verfahren nach Anspruch 1, dadurch gekennzeichnet, daß die Prägefolie (20) in der Prägestation (30) mit ihrer farbkörperfreien Oberfläche (24) in Kontakt mit dem Gegendruckelement (40) gebracht wird, das seinerseits beheizt ist, während das Substrat (10) in der Prägestation von seiner Rückfläche (14) her von dem Druckstock (50) beaufschlagt wird.

3. Verfahren nach Anspruch 1, dadurch gekennzeichnet, daß die Prägefolie (20) in der Prägestation (30) mit ihrer farbkörperfreien Oberfläche (24) in Kontakt mit dem Druckstock (50) und auf seiner Vorschubhahn (18) bis unmittelbar vor dem Erreichen der Prägestation (30) beheizt wird, während das Substrat (10) in der Prägestation (30) mit seiner unbedruckt bleibenden Rückfläche (14) in Kontakt mit dem gegebenenfalls beheizten Gegendruckelement (40) geführt wird.

4. Verfahren nach mindestens einem der Ansprüche 1-3, dadurch gekennzeichnet, daß die Prägefolie (20) während ihres Vorschubes bis zum Erreichen des Gegendruckelementes (40) auf eine Temperatur unmittelbar unterhalb der Schmelztemperatur der Farbkörper vorgeheizt wird.

5. Verfahren nach mindestens einem der Ansprüche 1 bis 4, dadurch gekennzeichnet, daß der Prägefolie (20) die Aufheizenergie bis zum Erreichen des Gegendruckelementes (40) stetig zugeführt wird.

6. Verfahren nach mindestens einem der Ansprüche 1 bis 5, dadurch gekennzeichnet, daß die Prägekraft des Druckstocks (50) seriell aufeinanderfolgend aufgebracht wird.

7. Vorrichtung zum Ausführen des Verfahrens nach mindestens einem der Ansprüche 1 bis 6, dadurch gekennzeichnet, daß in der Prägestation (30) auf der Seite der Rückfläche (14) des Substrates (10) ein Nadeldruckkopf (50) und ihm gegenüberliegend ein beheizter Gegendruckbalken (40) angeordnet ist, der eine in Kontakt mit der Prägefolie befindliche, vor der Prägestation liegende Oberfläche (44) bzw. ein zusätzliches Heizelement (60) aufweist.

8. Vorrichtung zum Ausführen des Verfahrens nach mindestens einem der Ansprüche 1 bis 6, dadurch gekennzeichnet, daß in der Prägestation (30) auf der Seite der freien Oberfläche (24) der Prägefolie (20) ein Nadeldruckkopf (50) und ihm gegenüberliegend sowie in Kontakt mit der Rückfläche (14) des Substrates (10) ein ggf. beheizter Gegendruckbalken (40) angeordnet ist, und daß in Kontakt mit der Prägefolie (20) in einem Bereich vor der Prägestation (30) ein Heizelement (70) angeordnet ist.

9. Vorrichtung nach Anspruch 7 oder 8, gekennzeichnet durch ein zusätzliches Heizelement, daß benachbart zur Bahn des Substrates (10) und/oder der Prägefolie (20) vor der Prägestation (30) angeordnet ist.

10. Vorrichtung nach Anspruch 7, dadurch gekennzeichnet, daß das Heizelement (60) eine elektrisch aufheizbare Metallplatte ist, deren eine Oberfläche in Berührung mit dem vorzuheizenden Material (10 ; 20) gehalten ist

11. Vorrichtung nach mindestens einem der Ansprüche 7 bis 10, dadurch gekennzeichnet, daß das Heizelement (60) wärmeleitend mit dem Gegendruckbalken (40) verbunden ist.

12. Vorrichtung nach Anspruch 11, dadurch gekennzeichnet, daß Gegendruckbalken (40) und Heizelemente (60; 44) einstückig ausgebildet sind (Fig. 2).

13. Vorrichtung nach mindestens einem der Ansprüche 7 bis 12, dadurch gekennzeichnet, daß für den intermitierenden Vorschub der Prägefolie (20) in Vorschubrichtung vor und hinter der Prägestation (30) jeweils ein Paar von Transportrollen (64', 64", 66', 66") vorgesehen ist, und daß die Transportgeschwindigkeit des Transportrollenpaares (64', 64") vor der Prägestation auf etwa 99,5 % der Transportgeschwindigkeit des anderen Transportrollenpaares (66', 66") eingestellt ist.

14. Vorrichtung nach mindestens einem der Ansprüche 7 bis 13, dadurch gekennzeichnet, daß dem Substrat (10) im Bereich vor der Prägestation (30) ein beheizbares Führungselement (43, 54) zugeordnet ist, das das Substrat kontaktiert.

15. Vorrichtung nach mindestens einem der Ansprüche 7 bis 14, dadurch gekennzeichnet, daß in Bewegungsrichtung der Prägefolie (20) unmittelbar hinter der Prägestation (30) eine Umlenkkante (42) bzw. ein Messerbalken (80) zum Trennen von Prägefolie und Substrat angeordnet ist, die bzw. der sich quer zur Vorschubrichtung über die gesamte Breite von Substrat bzw. Prägefolie erstreckt.

16. Vorrichtung nach mindestens einem der Ansprüche 7 bis 15, dadurch gekennzeichnet, daß mindestens die Prägefolie (20) auf einer im Grundsatz U-förmigen Bahn zur Prägestation (30) und von dieser weggeführt ist

## Claims

1. A method of printing a substrate by blind blocking, in which the substrate and a blocking-foil provided with a layer of pigment are, with the layer of pigment lying opposite the surface of the substrate which is to be printed, led together through an embossing station, in which the sub strate and the blocking-foil with the application of heat become pressed together between a printing block and an impression-element, with transfer of pigments to the substrate, characterized in that at least the blocking-foil (20) is preheated before reaching the embossing station (30) and the embossing force is applied point fiy-point or character-by-character serially in succession.

2. A method as in Claim 1, characterized in that the blocking-foil (20) is brought into the embossing station (30) with its pigmentfree surface (24) in contact with the impression-element (40) which for its part is heated, whilst the substrate (10) in the embossing station is acted upon from its rear face (14) by the printing block (50).

3. A method as in Claim 1, characterized in that the blocking-foil (20) is heated in the embossing station (30) with its pigmentfree surface (24) in contact with the printing block (50) and on its feed path (18) until directly before reaching the embossing station (30), whilst the substrate (10) is led into the embossing station (30) with the rear face (14) of it which remains unprinted, in contact with the if necessary heated impression-element (40).

4. A method as in at least one of the claims 1-3, characterized in that the blocking-foil (20) is preheated during its feed until reaching the impression-element (40), up to a temperature directly below the melting temperature of the pigment.

5. A method as in at least one of the claims 1 to 4, characterized in that the power for heating it is fed steadily to the blocking-foil (20) until reaching the impression-element (40).

6. A method as in at least one of the claims 1 to 5, characterized in that the embossing force from the printing block (50) is applied serially in succession.

7. A device for the performance of the method as in at least one of the Claims 1 to 6, characterized in that in the embossing station (30) beside the rear face (14) of the substrate (10) a pin-block (50) is arranged and lying opposite it a heated impression-beam (40) which exhibits a surface (44) lying before the embossing station in contact with the blocking-foil, or respectively an additional heater element (60).

8. A device for the performance of the method as in at least one of the Claims 1 to 6, characterized in that in the embossing station (30) beside the free surface (24) of the blocking-foil (20) a pin-block (50) is arranged and lying opposite it as well as in contact with the rear face (14) of the substrate (10) an if necessary heated impression-beam (40), and that a heater element (70) is arranged in contact with the blocking-foil (20) in a region before the embossing station (30).

9. A device as in Claim 7 or 8, characterized by an additional heater element which is arranged adjacent to the path of the substrate (10) and/or of the blocking-foil (20) before the embossing station (30).

10. A device as in Claim 7, characterized in that the heater element (60) is an electrically heatable metal plate on surface of which is held in contact with the material (10 ; 20) to be preheated.

11. A device as in at least one of the Claims 7 to 10, characterized in that the heater element (60) is connected in a heat-conducting manner to the impression-beam (40).

12. A device as in Claim 11, characterized in that the impression-beam (40) and the heater elements (60; 44) are made in one piece (Figure 2).

13. A device as in at least one of the Claims 7 to 12, characterized in that for the intermittent feed of the blocking-foil (20) one pair each of conveyor rollers (64', 64", 66', 66") is provided before and after the embossing station (30) in the direction of feed, and that the speed of conveyance from the pair (64', 64'1 of conveyor rollers before the embossing station is set at about 99.5 % of the speed of conveyance from the other pair (66', 66") of conveyor rollers.

14. A device as in at least one of the claims 7 to 13, characterized in that in the region before the embossing station (30) a heatable guide element (43, 54) is associated with the substrate (10) and makes contact with the substrate.

15. A device as in at least one of the Claims 7 to 14, characterized in that directly after the embossing station (30) in the direction of motion of the blocking-foil (20) a deflector edge (42) or respectively a knife beam (80) for separating the blocking-foil and the substrate is arranged which extends transversely to the direction of feed across the whole width of the substrate or blocking-foil.

16. A device as in at least one of the Claims 7 to 15, characterized in that at least the blocking-foil (20) is guided along an in principle U-shaped path to the embossing station (30) and away from it.

## Revendications

1. Procédé pour imprimer un substrat par estampage à chaud, dans lequel le substrat et une feuille à marquer, pourvue d'une couche de matière colorante, dont la couche de matière colorante est opposée à la surface à imprimer du substrat, sont simultanément guidés à travers un poste d'estampage dans lequel le substrat et la feuille à marquer sont comprimés l'un contre l'autre sous l'effet de la chaleur entre un cliché et un élément de contrepression, avec transfert de matières colorantes sur le substrat, caractérisé en ce qu'au moins la feuille à marquer (20) est préchauffée avant d'arriver au poste d'estampage (30), et que la force d'estampage est appliquée successivement, et en série, point par point ou caractère par caractère.

2. Procédé selon la revendication 1, caractérisé en ce que la feuille à marquer (20) est, dans le poste d'estampage (30), mise par sa surface sans matière colorante (24) en contact avec l'élément de contrepression (40) lequel, pour sa part, est chauffé pendant que le substrat (10) se trouvant dans le poste d'estampage subit par son envers (14) l'action du cliché (50).

3. Procédé selon la revendication 1, caractérisé en ce que la feuille à marquer (20) se trouvant dans le poste d'estampage (30), sa surface sans matière colorante (24) étant en contact avec le cliché (50), est chauffée sur sa glissière d'avance (18) jusqu'à immédiatement avant d'arriver au poste d'estampage (30), tandis que le substrat (10) se trouvant dans le poste d'estampage (30) est, par sa surface envers (14) restant non imprimée, guidé en contact avec l'élément de contrepression (40) éventuellement chauffé.

4. Procédé selon au moins l'une des revendications 1-3, caractérisé en ce que la feuille à marquer (20) est, pendant son avance jusqu'à atteindre l'élément de contrepression (40), préchauffée à une température immédiatement inférieure au point de fusion de la matière colorante.

5. Procédé selon au moins l'une des revendications 1-4, caractérisé en ce que l'énergie de chauffage est amenée en continu à la feuille à marquer (20) jusqu'à ce qu'elle atteigne l'élément de contrepression (40).

6. Procédé selon au moins l'une des revendications 1-5, caractérisé en ce que la force d'estampage du cliché (50) est appliquée successivement en série.

7. Dispositif pour la mise en oeuvre du procédé selon au moins l'une des revendications 1 à 6, caractérisé en ce que, dans le poste d'estampage (30), sur le côté de la surface envers (14) du substrat (10), est disposée une tête de pression à aiguille (50) et, opposée à cette dernière, une barre de contrepression chauffée (40), laquelle a une surface (44) en contact avec la feuille à marquer et se trouvant devant le poste d'estampage, ou encore un élément chauffant supplémentaire (60).

8. Dispositif pour la mise en oeuvre du procédé selon au moins l'une des revendications 1 à 6, caractérisé en ce que, dans le poste d'estampage (30), sur le côté de la surface libre (24) de la feuille à marquer (20), est disposée une tête de pression à aiguille (50) et, opposée à cette dernière et en contact avec la surface envers (14) du substrat (10), une barre de contrepression (40) éventuellement chauffée, et qu'un élément chauffant (70) est disposé en contact avec la feuille à marquer (20), dans un espace situé devant le poste d'estampage (30).

9. Dispositif selon la revendication 7 ou 8, caractérisé par un élément chauffant supplémentaire, lequel est disposé au voisinage du chemin du substrat (10) et/ou de la feuille à marquer (20), devant le poste d'estampage (30).

10. Dispositif selon la revendication 7, caractérisé en ce que l'élément chauffant (60) est une plaque métallique pouvant être chauffée électriquement, dont une surface est maintenue en contact avec le matériau à préchauffer (10 ; 20).

11. Dispositif selon au moins l'une des revendications 7 à 10, caractérisé en ce que l'élément chauffant est relié à la barre de contrepression (40) d'une manière assurant le transfert de chaleur.

12. Dispositif selon la revendication 11, caractérisé en ce que la barre de contrepression (40) et les éléments chauffants (60 ; 44) sont conçus d'une manière monobloc (Figure 2).

13. Dispositif selon au moins l'une des revendications 7 à 12, caractérisé en ce que, pour l'avance intermittente de la feuille à marquer (20) dans le sens d'avance, il est prévu, tant devant que derrière le poste d'estampage (30), une paire de rouleaux de transport (64', 64", 66', 66"), et que la vitesse de transport de la paire de rouleaux de transport (64', 64") devant le poste d'estampage est ajustée à environ 99,5 % de la vitesse de transport de l'autre paire de rouleaux de transport (66', 66").

14. Dispositif selon au moins l'une des revendications 7 à 13, caractérisé en ce qu'au substrat (10), dans la zone située devant le poste d'estampage (30), est affecté un élément de guidage chauffable (43, 54), qui entre en contact avec le substrat

15. Dispositif selon au moins l'une des revendications 7 à 14, caractérisé en ce que, dans le sens de déplacement de la feuille à marquer (20), immédiatement après le poste d'estampage (30), est disposée une arête de déviation (42) ou une barre porte-lames (80) pour séparer la feuille à marquer et le substrat, arête ou barre qui s'étendent perpendiculairement au sens d'avance sur toute la largeur, respectivement du substrat ou de la feuille à marquer.

16. Dispositif selon au moins l'une des revendications 7 à 15, caractérisé en ce qu'au moins la feuille à marquer (20) arrive au poste d'estampage (30) et s'en éloigne sur un chemin ayant fondamentalement la forme d'un U.
